# EUROPÄISCHE PATENTSCHRIFT

(11) **EP 1 173 354 B1**
(45) Veröffentlichungstag und Bekanntmachung des Hinweises auf die Patenterteilung: **20.08.2003**
(21) Anmeldenummer: 00936634.5
(22) Anmeldetag: 18.04.2000
(51) Int. Cl.: B61F 3/16, B61F 5/38, B66C 9/04, E01B 25/00

(54) **TRANSPORTSYSTEM MIT AUF SCHIENEN VERFAHRBAREM UND KURVENGÄNGIGEN FAHRZEUG**
TRANSPORT SYSTEM COMPRISING A VEHICLE WITH GOOD CORNERING PERFORMANCE WHICH CAN BE MOVED ON RAILS
SYSTEME DE TRANSPORT COMPORTANT UN VEHICULE POUVANT ETRE DEPLACE SUR DES RAILS ET AYANT UNE BONNE TENUE EN VIRAGE

(30) Priorität: 27.04.1999 DE 19920026
(43) Veröffentlichungstag der Anmeldung: 23.01.2002
(73) Patentinhaber: SIEMENS AKTIENGESELLSCHAFT, 80333 München (DE)
(72) Erfinder: REMSBERGER, Oliver, D-79418 Schliengen (DE); OBST, Jürgen, D-63179 Obertshausen (DE)
(86) Internationale Anmeldenummer: DE0001245
(87) Internationale Veröffentlichungsnummer: WO00064722

(56) Entgegenhaltungen:
- DE-A- 3 238 402
- DE-A- 3 900 616
- DE-C- 19 509 727
- GB-A- 755 005

## Beschreibung

Die Erfindung bezieht sich auf ein Transportsystem mit einem auf nebeneinander angeordneten Schienen verfahrbaren und kurvengängigen Fahrzeug gemäß dem Oberbegriff des Anspruches 1.

Aus der deutschen Patentschrift DE 32 38 402 ist ein Stützfahrwerk für eine Hängebahn zum Befahren einer Ausbauhilfe für den untertägigen Streckenvortrieb bekannt. Die Hängebahn weist zwei parallele und mit Abstand voneinander verlaufende Schienen auf, an dem ein Fahrzeug der Ausbauhilfe verfahrbar ist. Das Fahrzeug besteht im Wesentlichen aus zwei in Fahrtrichtung gesehen hintereinander angeordneten Laufkatzen, die über eine Koppelstange miteinander verbunden sind. An der ersten Laufkatze ist ein um eine horizontale Achse schwenkbarer Ausleger angelenkt, an dessen freiem Ende ein Zugmittel angreift, das mit einem an der zweiten Laufkatze angeordnetem Hubwerk verbunden ist. Jede der beiden Laufkatzen weist vier Fahrwerke auf, die jeweils um horizontale und in Fahrtrichtung verlaufende Achsen schwenkbar an den Enden eines Querträgers der Laufkatze gelagert sind. Der Querträger ist wiederum um eine horizontal sowie in Fahrtrichtung verlaufende Achse mit dem Teil der Laufkatze verbunden, an dem der Ausleger gelagert ist.

Darüberhinaus ist jedes Fahrwerk um eine vertikale Achse drehbar mit dem Querträger verbunden. Zusätzlich ist in Bezug auf die Fahrwerke einer Fahrzeugseite zusätzlich zwischen dem Fahrwerk und dem Querträger eine im Wesentlichen horizontal und quer zur Fahrtrichtung verlaufende Achse vorgesehen, die eine lineare Verschiebung der Laufkatzen quer zur Fahrtrichtung ermöglichen. Durch die Vielzahl der je Laufkatze bzw. je Fahrwerk vorgesehenen Schwenkmöglichkeiten kann das vorliegende Fahrzeug auch auf einen unregelmäßig verlegten Schienen fahren. Durch die Querverschieblichkeit der Fahrwerke der Laufkatzen können auch größere Änderungen der Spurweite der Schienen ausgeglichen werden.

Desweiteren ist in der deutschen Patentschrift DE 195 09 727 C1 ein Transportsystem mit einem auf Schienen verfahrbaren und kurvengängigen Fahrzeug beschrieben. Dieses Transportsystem ist nicht als Hängebahn ausgebildet, sondern das Fahrzeug fährt auf dem Boden aufgeständerten Schienen und weist vier an seinen Eckpunkten angeordnete Fahrwerke auf, die um vertikale Achsen schwenkbar gelagert sind. Die Fahrwerke einer Fahrzeugseite sind nicht direkt an dem Rahmen gelagert, sondern über Tragschenkel, die mit ihren den Fahrwerken abgewandten Enden um eine senkrechte Schwenkachse schwenkbar an dem Rahmen gelagert sind. Durch diese Lenkeranordnung ist es möglich, dass einerseits Toleranzen der parallel und nebeneinander verlaufenden Schienen durch das Fahrzeug ausgeglichen und andererseits auch enge 90°-Kurven durchfahren werden können. Hierzu sind die Schwenkachsen der Tragschenkel in Fahrtrichtung gesehen im Bereich der halben Länge des Fahrzeuges angeordnet sowie in Fahrtrichtung gesehen hintereinander.

Um die Durchfahrung von den engen 90°-Kurven zu ermöglichen, sind die Schienen im Kurvenbereich speziell ausgebildet. Ausgehend von einem weitestgehend parallelen Verlauf der Schienen ist die innere Schiene derart in Richtung der äußeren Schiene eingezogen, dass das innere, hintere Fahrwerk während des Durchfahrens des Kurvenbereiches seine Fahrtrichtung beibehält. Hierdurch soll erreicht werden, dass die Geschwindgkeit des inneren, hinteren Fahrwerks während der Durchfahrung des Kurvenbereiches zwar gegen Null geht, jedoch seine Bewegungsrichtung nicht umkehrt. Somit können auch enge Kurvenradien sanft sowie ruckarm durchfahren werden.

Ferner ist in der DE 39 00 616 A1 ein Transportsystem mit einem schienengeführten Fahrzeug und einer Weiche beschrieben. Das Fahrzeug besteht im wesentlichen aus einem rechtwinkligen Rahmen, in dessen Eckbereichen um senkrechte Achsen schwenkbare Fahrwerke angeordnet sind. Die Fahrwerke sind auf nebeneinander und voneinander beabstandeten Schienen verfahrbar. Die Schienen von unterschiedlichen Schienenstrecken kreuzen sich vorzugsweise unter einem rechten Winkel. in den Kreuzungsbereichen sind Weichen vorgesehen, um den Fahrzeugen einen Wechsel der Schienenstrecke zu ermöglichen. Die Weichen bestehen im wesentlichen aus in den Kreuzungspunkten der Schienen angeordneten Schienenabschnitten, die um eine vertikale Achse schwenkbar sind. Die Umsetzung eines Fahrzeuges von einer ersten auf eine zweite Schienenstrecke erfolgt nach Einfahren des Fahrzeugs in die Weiche durch Verfahren der schwenkbaren Schienenabschnitte. Hierdurch werden die Fahrwerke des Fahrzeuges ebenfalls um 90° geschwenkt, und anschließend ist das Fahrzeug in Richtung des zweiten Schienenstrangs verfahrbar.

Der Erfindung liegt die Aufgabe zugrunde, ein Transportsystem der eingangs genannten Art zu schaffen, welches optimierte Einsatzmöglichkeiten aufweist.

Diese Aufgabe wird bei einem Transportsystem durch die im Anspruch 1 aufgeführten Merkmale gelöst. Vorteilhafte Ausgestaltungen der Erfindung sind in den Unteransprüchen 2 bis 6 angegeben.

Erfindungsgemäß wird durch die Möglichkeit einer Linearverschiebung der Fahrwerke einer Seite des Fahrzeuges des Transportsystems in einer Richtung quer zur Längsfahrtrichtung des Fahrzeuges erreicht, dass hierdurch einerseits in Längsfahrtrichtung des Fahrzeuges verlaufende Kurven durchfahren werden können und andererseits auch die aus dem Stand der Technik bekannten, in Eck-/Kreuzungsbereichen angeordneten Weichen mit um eine Vertikalrichtung verschwenkbaren Weichenschienenabschnitten durchfahren werden können. Hierdurch werden die Einsatzmöglichkeiten der Fahrzeuge erweitert.

Vorteilhafterweise wird durch eine Verriegelung der Fahrwerke bei Bewegung der Fahrzeuge in Querfahrtrichtung erreicht, dass die verschiebbaren Fahrwerke bei Querfahrt nicht verschiebbar sind und somit der Spurabstand beibehalten wird, um überhaupt eine weitere Verschwenkung der Fahrwerke um 90° beim Erreichen der nächsten Weiche in einem Eck-/Kreuzungsbereich zu ermöglichen.

Eine besonders einfache Ausbildung dieser Arrettierung ist durch an dem Außenumfang der Fahrwerke nach außen hervorstehende Vorsprünge gegeben, die bei in Querfahrtrichtung verschwenkter Fahrwerke an justierbaren Anschlagelementen anliegen, die an den Querträgem der Fahrzeuge angeordnet sind. Durch die Linearführung der Fahrwerke zur Querverschiebbarkeit derselben ist eine direktere Einleitung der Kräfte in den Rahmen des Fahrzeuges gegenüber der Verwendung von Lenkern möglich. Durch die in den Fahrzeugeckpunkten erfolgende Einleitung der Kräfte in den Fahrzeugrahmen wird eine ruhige, ruckfreie Fahrt gewährleistet.

Bauraum sowie Bauhöhe wird eingespart. Desweiteren kann, da die Linearverschiebbarkeit bereits eine Verschiebung des Fahrwerkes in Längsfahrtrichtung nicht zulässt, bei der Verriegelung für die Querfahrt auf eine motorische Verriegelung verzichtet werden und in besonders einfacher Weise sind nur die zuvor beschriebenen Vorsprünge und Anschläge erforderlich. Auch lassen sich die Fahrwerke komplett bei Wartungsarbeiten von den quer verlaufenden Führungselementen leicht demontieren sowie montieren.

Desweiteren erweist sich die Verwendung von Führungsschienen und Gleitelementen für die Querbeweglichkeit der Fahrwerke als besonders vorteilhaft, da die geringen Schiebewiderstände auch geringe Lenkkräfte bedingen.

Besonders geeignet ist dieses Fahrzeug für die Verwendung auf im Querschnitt I-förmig ausgebildeten Schienen, die über Stützen auf dem Boden gehalten sind. Dieses Transportsystem eignet sich somit für die Umfahrung von zumeist im Grundriß rechtwinklig ausgebildeten Lagern, um von den einzelnen Lagerplätzen Stückgüter aufzunehmen oder an diese abzugeben. Die Erfindung ist auch für Fahrzeuge und Schienen im Hängebahnbereich geeignet.

Nachfolgend wird ein Ausführungsbeispiel der Erfindung anhand der Zeichnung näher beschrieben. Es zeigen:
- Figur 1: eine Draufsicht auf ein Transportsystem mit einem kurvengängigen Fahrzeug auf einem Schienenabschnitt,
- Figur 2: eine Seitenansicht auf ein kurvengängiges Fahrzeug,
- Figur 3: eine Draufsicht von Fig. 2,
- Figur 4: eine Vorderansicht von Fig. 2,
- Figur 5: eine Ausschnittsvergrößerung von Figur 3 aus dem Bereich eines Fahrwerkes bei Längsfahrt des Fahrzeuges und
- Figur 6: eine Ausschnittsvergrößerung von Figur 3 aus dem Bereich eines Fahrwerkes bei Querfahrt des Fahrzeuges.

Die Figur 1 zeigt eine Draufsicht auf ein Transportsystem mit einem kurvengängigen Fahrzeug 1 auf einem Abschnitt von zwei parallel und mit Abstand zueinander sowie zumindest in den Gradstrecken weitgehend parallel zueinander ausgerichteten Schienen 4. Dem Verlauf der Schienen 2 ist zu entnehmen, dass einerseits Eck-/Kreuzungsbereiche 3 und andererseits Kurvenbereiche 4 von den Fahrzeugen 1 durchfahren werden. Das eigentliche Fahrzeug 1 ist in Figur 1 nicht erkennbar, da jeweils auf den Fahrzeugen eine Palette 5 aufliegt, von der ein Kraftfahrzeug 6 transportiert wird. In dem Eck-/Kreuzungsbereich 3 können die Fahrzeuge 1 von der Längsfahrtrichtung L in die Querfahrtrichtung Q wechseln. Hierfür sind in den Kreuzungspunkten der in Längsfahrtrichtung L sowie Querfahrtrichtung Q gerichteten Schienen 2 kurze Weichenschienenstücke 7 vorgesehen, die um eine vertikale Achse und im Wesentlichen um 90° aus der Längsfahrtrichtung L in die Querfahrtrichtung Q sowie in umgekehrter Weise je nach Bedarf verschwenkbar sind. Diese Weichenschienenstücke können entsprechend der eingangs zitierten DE 39 00 616 A! ausgebildet sein. Das Verschwenken der Weichenschienenstücke 7 erfolgt nachdem ein Fahrzeug 1 mit seinen Fahrwerken 8 (s. Figur 2), die ebenfalls um vertikale Achsen 9 verschwenkbar sind, unmittelbar auf den Weichenschienenstücken 7 zum Stehen kommen, sowie die Achsen 9 der Fahrwerke 8 sowie die Schwenkachse der Weichenschienenstücke 7 miteinander fluchten. Somit ist es möglich, durch gemeinsames Schwenken der Weichenschienenstücke 7 und der Fahrwerke 8 um jeweils 90°, dass das in Längsfahrrichtung L ankommende Fahrzeug 1 den Eck-/Kreuzungsbereich 3 in Querfahrtrichtung Q verlassen kann.

Die Figur 2 zeigt eine Seitenansicht eines Fahrzeuges 1 auf einem geraden Abschnitt einer Schiene 2. Die Figuren 3 und 6 zeigen jeweils eine Drauf- bzw. eine Vorderansicht von Figur 2. Anhand der Figuren 2 bis 4 wird anschließend die Ausbildung des Fahrzeuges 1 näher beschrieben. Die Figur 3 zeigt, dass das Fahrzeug einen rechteckigen Rahmen 10 mit vier parallel und mit Abstand sowie in Längsfahrrichtung L verlaufenden Längsträgern 10a aufweist, die im Bereich ihrer in Längsfahrrichtung L gesehen vorderen und hinteren Enden über jeweils zwei Querträger 10 b miteinander verbunden sind. Hierbei laufen nur die beiden inneren Längsträger 10a über die gesamte Länge des Fahrzeuges 1 durch. Die beiden äußeren Längsträger 10a sind im Bereich zwischen den mit Abstand zueinander angeordneten Querträgern 10b durchbrochen. Es ist ersichtlich, dass der hierdurch gewonnene Bauraum dazu dient, die in den Eckpunkten des Rahmens 10 angeordneten Fahrwerke 11 zu lagern. Die Fahrwerke 11 bestehen im Wesentlichen aus einem Laufrad 12 (s. Figur 4), die auf der Oberfläche der Schiene 2 ablaufen. Die Schiene 2 ist hierbei über eine Stütze 13 auf dem Boden 14 einer Halle abgestützt. Jede Laufrolle 12 ist um eine vertikale Achse 9 schwenkbar gelagert. Der Figur 2 ist zu entnehmen, dass die Lagerung der Fahrwerke über eine auf den Querträgern 10b angeordneten Verbindungsplatte 15 erfolgt.

Desweiteren ist aus der Figur 3 zu entnehmen, dass die Fahrwerke 8 der in Längsfahrrichtung L gesehen linken Seite des Fahrzeuges 1 zusätzlich quer zur Längsfahrrichtung L verschiebbar gelagert sind. Hierdurch ist es möglich, dass mit diesen Fahrzeugen 1 auch Kurven durchfahren werden können, wobei sich je nach Ausbildung des Verlaufes der Schienen 2 in den Kurven die Achsabstände der jeweils gegenüberliegenden Fahrwerke 8 ändern können. Um diese lineare Möglichkeit der Querverschiebung der linken Fahrwerke 8 zu ermöglichen, ist die Verbindungplatte 15 über Führungselemente 11 auf den Oberseiten der Querträger 10b gelagert. Diese Führungselemente 11 lassen nur eine Verschiebung der Fahrwerke 8quer zur Längsfahrrichtung L und nicht in Längsfahrrichtung L zu.

Außerdem ist den Figuren 2 und 3 zu entnehmen, dass auf den Längsträgern 10a Tragrollen 19 vorgesehen sind, auf denen die Palette 5 mit dem Kraftfahrzeug 6 ruht. Die Palette 5 wird hierbei über eine nicht dargestellte Verriegelung auf den Tragrollen 19 und somit auf dem Fahrzeug 1 gehalten. Auch ist diesen Figuren zu entnehmen, dass ein Fahrwerk über einen Antriebsmotor 20 angetrieben ist, der an ein Fahwerk 8 angeflanscht ist. Der Figur 4 ist hierzu zu entnehmen, dass entlang der i-förmigen Schienen Schleifleitungen 21 verlaufen, über die der Antriebsmotor 20 mit Energie versorgt wird.

Desweiteren zeigen die Figuren 4 und 5 jeweils eine Ausschnittsvergrößerung von Figur 3 aus dem Bereich eines Fahrwerkes bei Längsfahrt bzw. bei Querfahrt des Fahrzeuges 1. Aus den Figuren 4 und 5 ist der detailliertere Aufbau des Führungselementes 11 zu entnehmen. Dieses Führungselement 11 besteht im Wesentlichen aus einer Führungsschiene 11a, die auf die Oberseite des Querträgers 10b aufgeschraubt ist, sowie von Gleitelementen 11b die die Führungsschiene umgreifen, entlang dieser verschiebbar sind sowie auf der der Führungsschiene 11a gegenüberliegenden Seite mit der Verbindungsplatte 15 verbunden sind.

Desweiteren ist der Figur 5 zu entnehmen, dass seitlich an dem Fahrwerk 8 Vorsprünge 16 vorgesehen sind, die aus der Umfangskontur des Fahrwerkes 8 hinausragen. Bei Längsfahrt des Fahrzeuges 1 sind diese Anschläge 16 funktionslos und befinden sich somit in einer Ruhestellung. Der Figur 6 ist hierzu im Gegensatz die Betriebsstellung der Vorsprünge 16 zu entnehmen. Die Figur 6 zeigt ein Fahrwerk 8 während der Querfahrt eines Fahrzeuges 1. Somit ist das Fahrwerk 8 um 90° um seine Achse 9 verschwenkt und die Vorsprünge 16 liegen an justierbaren Anschlagelementen 17 an, die mit den Querträgern 10b verbunden sind. Hierdurch ist gewährleistet, dass die für die Bewegung des Fahrzeuges 1 in Längsfahrrichtung L gewünschte Ausgleichs- bzw. Querverschiebemöglichkeit der Fahrwerke 8 der linken Seite des Fahrzeuges 1 bei der Querfahrt aufgehoben wird. Durch das Zusammenwirken des auf der Schiene 2 abrollenden Fahrwerkes 8, das zusätzlich über Führungsrollen 18, die um vertikale Achsen drehbar an dem Fahrwerk gelagert sind, an den Außenseiten der Schiene 2 geführt ist, wird das Fahrwerk 8 auch bei Fahrt in Querfahrtrichtung Q in einer definierten Lage gehalten. Dies ist erforderlich, da der Spurabstand der Laufräder 12 sich beim Einfahren in einen anschließen Eck-/Kreuzungsbereich mit schwenkbaren Weichenschienenstücken 7 der Radstand nicht ändern darf.

### Bezugszeichenliste

- 1: Fahrzeug
- 2: Schiene
- 3: Eck-/Kreuzungsbereich
- 4: Kurvenbereich
- 5: Palette
- 6: Kraftfahrzeug
- 7: Weichen-Drehschienen
- 8: Fahrwerke
- 9: Achsen
- 10: Rahmen
- 10a: Längsträger
- 10b: Querträger
- 11: Führungselement
- 11a: Führungsschiene
- 11b: Gleitelement
- 12: Laufrad
- 13: Stütze
- 14: Boden
- 15: Verbindungsplatte
- 16: Vorsprung
- 17: Anschlagelement
- 18: Führungsrollen
- 19: Tragrollen
- 20: Antriebsmotor
- 21: Schleifleitungen
- L: Längsfahrrichtung
- Q: Querfahrrichtung

## Patentansprüche

1. Transportsystem mit nebeneinander angeordneten Schienen (2) und einem darauf verfahrbaren und kurvengängigen Fahrzeug (1), mit an einem Rahmen angeordneten und um senkrechte Achsen (9) schwenkbaren Fahrwerken (8), wobei in Längsfahrtrichtung (L) gesehen die Fahrwerke (8) an einer Fahrzeugseite relativ zu den Fahrwerken der gegenüberliegenden Fahrzeugseite bewegbar an dem Rahmen gelagert sind,
**dadurch gekennzeichnet,**
**daß** die Fahrwerke (8) zwischen zwei Anschtagelementen (17) aus einer Längsfahrtstellung um die senktrechte Schwenkachse (9) etwa 90 Grad in eine Querfahrtstellung verschwenkbar sind und die Fahrwerke (8) einer Längsseite des Fahrzeuges (1) mittels Gleitelementen (11b) an horizontalen Führungschienen (10a), die an Querträgern (10b) des Rahmens (10) befestigt sind, quer zur Längsfahrrichtung (Q) des Fahrzeuges (1) linear verschiebbar geführt sind.

2. Transportsystem nach Anspruch 1,
**dadurch gekennzeichnet,**
**dass** die Anschlagelemente (17) an den Querträgern (10b) des Rahmens (10) justierbar befestigt sind und mit an den Fahrwerken (8) jeweils nach außen vorstehenden Vorsprüngen (16) zusammenwirken.

3. Transportsystem nach Anspruch 1 bis 2,
**dadurch gekennzeichnet,**
**daß** mindestens eines der Fahrwerke (4) über einen Elektroantrieb (13) angetrieben ist, der über an der Schiene (2) angeordnete Schleifleitungen mit Energie versorgt wird.

4. Transportsystem nach einem der Ansprüche 1 bis 3,
**dadurch gekennzeichnet,**
**daß** jedes Fahrwerk (4) aus einem Laufrad (11) besteht, das über Führungsrollen (12) an der Schiene (2) geführt ist.

5. Transportsystem nach einem der Ansprüche 1 bis 4,
**dadurch gekennzeichnet,**
**daß** die Schienen (2) im Querschnitt I-förmig ausgebildet, über Stützen auf dem Boden abgestützt sind und das Fahrzeug (1) auf den Obergurten (14) der Schienen (2) verfahrbar ist.

6. Transportsystem nach Anspruch 5,
**dadurch gekennzeichnet,**
**daß** die Führungsrollen (12) an den Längsseiten der Obergurte (14) verfahrbar sind.

## Claims

1. Transport system having rails (2) which are arranged one next to the other and a vehicle (1) which can be moved thereon and has good cornering performance having sets of running gear (8) which are arranged on a frame and can pivot about vertical axes(9), in which, viewed in the longitudinal direction (L) of travel, the sets of running gear are mounted on the frame so as to be capable of moving in relation to the sets of running gear on the opposite side of the vehicle, **characterized in that** the sets of running gear (8) can be pivoted through approximately 90 degrees about the vertical pivot axis (9) from a longitudinal travel position into a transverse travel position, and the sets of running gear (8) on a longitudinal side of the vehicle (8) are attached to crossmembers (10b) of the frame (10) by means of sliding elements (11b) on horizontal guide rails (10a) and are guided so that they can be displaced linearly in a transverse direction with respect to the longitudinal direction (Q) of travel of the vehicle (1).

2. Transport system according to Claim 1, **characterized in that** the stop elements (17) are attached in an adjustable fashion to the crossmembers (10b) of the frame (10) and interact with projections (16) which each protrude outwards on the sets of running gear (8).

3. Transport system according to Claims 1 and 2, **characterized in that** at least one of the sets of running gear (4) is driven by means of an electric drive (13) which is supplied with energy by means of sliding contact lines which are arranged on the rail (2).

4. Transport system according to one of Claims 1 to 3, **characterized in that** each set of running gear (4) is composed of a wheel (11) which is guided on the rail (2) by means of guide rollers (12).

5. Transport system according to one of Claims 1 to 4, **characterized in that** the rails (2) are I-shaped in cross section and are supported on the ground by means of supports, and the vehicle (1) can be moved on the upper flanges (14) of the rails (2).

6. Transport system according to Claim 5, **characterized in that** the guide rollers (12) can be moved on the longitudinal sides of the upper flanges (14).

## Revendications

1. Système de transport comportant des rails (2) disposés côte-à-côte et un véhicule (1) pouvant être déplacé sur ces rails et ayant une bonne tenue en virage, comprenant des bogies (8) disposés sur un châssis et pouvant pivoter autour d'axes (9) verticaux, les bogies (8) situés, en vue dans la direction (L) de déplacement longitudinal, sur un côté du véhicule étant montés sur le châssis à déplacement par rapport aux bogies du côté opposé du véhicule,
**caractérisé en ce que** les bogies (8) peuvent être pivotés d'environ 90° autour de l'axe (9) de pivotement vertical, entre deux éléments (17) de butée, d'une position de déplacement longitudinal dans une position de déplacement transversal, et les bogies (8) d'un côté longitudinal du véhicule (1) sont, au moyen d'éléments (11b) de glissement, guidés en translation linéaire transversalement à la direction (L) de déplacement longitudinal du véhicule (1) sur des glissières (11a) horizontales qui sont fixées sur des traverses (10b) du châssis (10).

2. Système de transport suivant la revendication 1, **caractérisé en ce que** les éléments (17) de butée sont fixés avec possibilité d'ajustement sur les traverses (10b) du châssis (10), et coopèrent avec des saillies (16) dépassant respectivement vers l'extérieur sur les bogies (8).

3. Système de transport suivant la revendication 1 ou 2, **caractérisé en ce qu'**au moins un des bogies (8) est entraîné au moyen d'un moteur (20) électrique, qui est alimenté en énergie par l'intermédiaire de lignes de contact disposées sur le rail (2).

4. Système de transport suivant l'une des revendications 1 à 3, **caractérisé en ce que** chaque bogie (8) est constitué d'une roue (12) de roulement, qui est guidée sur le rail (2) au moyen de galets (18) de guidage.

5. Système de transport suivant l'une des revendications 1 à 4, **caractérisé en ce que** les rails (2) sont réalisés à section en I et sont soutenus sur le sol par l'intermédiaire de supports, et le véhicule (1) peut se déplacer sur les semelles supérieures des rails (2).

6. Système de transport suivant la revendication 5, **caractérisé en ce que** les galets (18) de guidage peuvent se déplacer sur les côtés longitudinaux des semelles supérieures.
